# EUROPÄISCHE PATENTSCHRIFT

(11) **EP 1 476 643 B1**
(45) Veröffentlichungstag und Bekanntmachung des Hinweises auf die Patenterteilung: **26.04.2006**
(21) Anmeldenummer: 04703749.4
(22) Anmeldetag: 21.01.2004
(51) Int. Cl.: F01L 13/00

(54) **VENTILSTEUERUNG**
VALVE CONTROL
COMMANDE DE SOUPAPE

(30) Priorität: 30.01.2003 DE 10303601
(43) Veröffentlichungstag der Anmeldung: 17.11.2004
(73) Patentinhaber: MAHLE Ventiltrieb GmbH, 70376 Stuttgart (DE)
(72) Erfinder: LECHNER, Martin, 70378 Stuttgart (DE); SCHNEIDER, Falk, 70825 Münchingen (DE)
(74) Vertreter: Pfusch, Volker
(86) Internationale Anmeldenummer: PCT/DE2004/000079
(87) Internationale Veröffentlichungsnummer: WO 2004/067922

(56) Entgegenhaltungen:
- EP-A- 0 472 430
- DE-A- 19 600 536
- PATENT ABSTRACTS OF JAPAN vol. 1996, no. 09, 30. September 1996 (1996-09-30) & JP 08 135412 A (EBIKAWA NAOJI), 28. Mai 1996 (1996-05-28)

## Beschreibung

Die Erfindung betrifft eine Ventilsteuerung zur Betätigung mindestens eines Ventiles, insbesondere eines Einlass- oder Auslassventiles eines Verbrennungsmotors nach dem Oberbegriff des Patentanspruchs 1.

Derartige Ventilsteuerungen sind beispielsweise grundsätzlich bekannt aus DE-PS 119741, GB-PS 170877, GB-PS 654240, DE 3531000 Al und GB 2180597 A. Bei solchen Steuerungen wird ein Ventilhub nur dann erreicht, wenn das Zwischenelement durch beide Nockenprofile betätigt wird. Der sich ergebende Ventilhub entspricht der Summenfunktion beider Nockenprofile. Durch Phasenverschiebung der Nocken gegeneinander können die Öffnungsdauer und der Ventilhub verändert werden.

Die Art, wie der Ventilhub und die Öffnungsdauer bei derartigen Steuerungen einstellbar ist, lässt sich beispielsweise recht gut GB 2180597 A entnehmen. Ein besonderer Nachteil dieser Lösungen besteht darin, dass in den Zeiten ohne Ventilhub im Gegensatz zum Standard-Ventilhub zwischen Zwischenelement und einem Nockenprofil bzw. zwischen dem Ventil und dem Betätigungselement ein sehr großes Spiel auftritt, das normalerweise dem Ventilhub eines Nockens entspricht.

Bedingt durch ein solches Spiel ist es erforderlich, einen Anschlag für die Bewegungsfreiheit des Hubbetätigungselementes vorzusehen, um bei Einsatz eines automatischen Spielausgleichselementes den notwendigen Freigang (Spiel) für das eine Nockenprofil, das beispielsweise das Schließnockenprofil sein kann, sicherzustellen. Durch geeignete Mittel kann andererseits versucht werden, beide Nockenprofile immer im Eingriff mit dem Zwischenhebel zu halten wie dies bei einer Lösung nach GB 2180597 A der Fall ist. Das Spiel ist dort zwischen dem Hubbetätigungselement und dem Zwischenelement und muss bei jeder Bewegung überbrückt werden. Bei solchen Systemen ist immer eine Kraft, beispielsweise eine Federkraft erforderlich, um in clynamischem Betrieb undefinierte Zwischenstellungen des Hubbetätigungselementes auszuschließen. Entsprechende Lösungen sind in DE 19802738 A1, DE 19600536 A1 und EP 1022443 B1 dargestellt.

Durch die Anordnung eines Anschlags wie beispielsweise bei der Einrichtung nach DE 19802738 Al dargestellt, ist es möglich, ohne eine im Zylinderkopf ortsfest angeordnete Zusatzvorrichtung einen Anschlag für die Bewegung des Hubbetätigungselementes mit dem Zwischenelement zu realisieren, indem der Zwischenhebel über eine konzentrisch zur Bewegungsachse angebrachte Stützkontur an der Nockenwelle abgestützt wird. Dabei ist die Verwendung eines konventionellen hydraulischen Spielausgleichselementes möglich.

Ein Versuch, eine spielfreie Anordnung zu schaffen, ist in US 5178105 dargestellt. Dabei werden die beiden Nockenprofile mit sehr langen, gegengleich gestalteten Rampen ausgebildet, um so einen spielfreien Betrieb im Verstellbereich zu ermöglichen. Aufgrund der geometrischen Randbedingungen ist der Verstellbereich dabei jedoch relativ eingeschränkt, wodurch eine Ventilhubbetätigung für eine bei einem Verbrennungsmotor drosselfreie Ventilsteuerung nicht möglich ist.

Die Erfindung beschäftigt sich mit dem Problem, die vorgenannten Nachteile von großem Spiel, schwierigem automatischem Spielausgleich und der Notwendigkeit einer Anpresskraft in Richtung eines Nockenprofiles einerseits oder eines sehr eingeschränkten Verstellbereiches andererseits zu verbessern und gleichzeitig eine gattungsgemäße Ventilsteuerung zu schaffen, mit der eine "drosselfreie Laststeuerung" bei einem Verbrennungsmotor eines insbesondere Fahrzeuges problemlos möglich ist.

Eine erfindungsgemäße Lösung dieses Problemkomplexes zeigt eine gattungsgemäße Ventilsteuerung nach dem kennzeichnenden Merkmal des Patentanspruchs 1 auf.

Vorteilhafte und zweckmäßige Ausgestaltungen der Erfindung sind Gegenstand der Unteransprüche. Die Erfindung beruht auf dem allgemeinen Gedanken, denjenigen Führungsbereich des Zwischenelementes, der abhebungsfrei eines der beiden Nokkenprofile kontaktieren soll, möglichst anpressfrei zwangszuführen und hierfür ein zusätzliches, bewegtes Nockenprofil einzusetzen.

Bei einer Ausführung nach dem Anspruch 2, bei der jeweils sämtliche, insgesamt drei Nockenprofile grundkreiskonzentrisch auf einer Verstell-Nockenwelle angeordnet sind, ist bei der Verwendung eines üblichen hydraulischen Ventilspielausgleichselementes kein zusätzlicher Anschlag für das Zwischenelement notwendig. Das Zwischenelement ist vielmehr zwischen den Nockenprofilen einerseits und dem Hubbetätigungselement andererseits kontinuierlich spielfrei eingespannt.

Besonders vorteilhafte und zweckmäßige Ausführungsbeispiele sind mit Ausnahme der Fig. 1, die den Stand der Technik zeigt, in der Zeichnung dargestellt.

In dieser zeigen
- Fig. 1: eine variable Ventilsteuerung mit zwei Nockenwellen gemäß dem **vorbekannten Stand der Technik** nach EP 1 022 443 B1,
- Fig. 2, 2A: eine erste grundsätzliche Ausführungsform einer erfindungsgemäßen Ventilsteuerung mit drei getrennten Nockenprofilen auf drei getrennten Nokkenwellen in zwei unterschiedlichen Ausbildungen,
- Fig. 3: eine zweite Ausführungsform der Ventilsteuerung mit einer Verstellnockenwelle mit drei Nockenprofilen im Rollabgriff und einer Achslagerung des Zwischenelementes gegenüber einem Hubbetätigungselement des Ventiles,
- Fig. 4: eine dritte Form der Ventilsteuerung, bei der gegenüber der Ausführung nach Fig. 3 anstelle des Rollabgriffs an den Nockenprofilen ein Gleitabgriff und anstelle der Achslagerung des Zwischenelementes eine Kugel-Kalotten-Lagerung vorgesehen ist,
- Fig. 4A: einen Schnitt durch einen Bereich der Ventilsteuerung gemäß der Linie IVA - IVA in Fig. 4,
- Fig. 4: Beinen Schnitt durch einen Bereich der Ventilsteuerung gemäß der Linie IVB - IVB in Fig. 4,
- Fig. 5: eine Ausführungsform der Ventilsteuerung entsprechend dem Grundprinzip nach Fig. 4 mit Rollabgriff an den Nockenprofilen anstelle des Gleitabgriffs in Fig. 4,
- Fig. 5A: einen Schnitt durch einen Bereich der Ventilsteuerung gemäß der Linie VA - VA in Fig. 5,
- Fig. 5B: einen Schnitt durch einen Bereich der Ventilsteuerung gemäß der Linie VB - VB in Fig. 5,
- Fig. 5C: eine alternative Ausführungsform zu der Variante nach Fig. 5B,
- Fig. 6: eine weitere Ausführungsform der Ventilsteuerung entsprechend dem Grundprinzip nach Fig. 3 mit Rollabgriff an den Nockenprofilen und einer linear verschiebbaren Lagerung des Zwischenelementes an dem Hubbetätigungselement,
- Fig. 7: eine Abwandlung der Steuereinrichtung nach Fig. 6 durch einen Ersatz des Rollabgriffs an den Nockenprofilen durch einen Gleitabgriff,
- Fig. 8: eine dreidimensionale Darstellung der Ventilsteuerung nach Fig. 4,
- Fig. 9: eine dreidimensionale Darstellung der Ventilsteuerung in Fig. 7,
- Fig. 10: eine Ventilsteuerung mit erfindungsgemäßen Elementen für eine Betätigung eines Ventilpaares mit einer geneigt zu einer Nockenwellenachse verlaufenden Verbindungslinie der Mittelpunkte der Öffnungen der beiden Ventile dieses Paares,
- Fig. 11: eine spezielle Ausführungsform einer Ventilsteuerung mit erfindungsgemäßen Elementen für die Betätigung eines Ventilpaares im Schnitt wie beispielsweise bei einer Ausführung nach Fig. 10.

### Ventilsteuerung nach dem Stand der Technik in Fig. 1

Zwei synchron drehende und gegeneinander phasenverstellbare Nockenwellen mit einem ersten und zweiten Nockenprofil 1 bzw. 2 betätigen ein als einen Hebel mit zwei Kontaktrollen gestaltetes Zwischenelement 4, welches die Summenbewegung über eine Lagerachse auf einen als Hubbetätigungselement 5 dienenden Hebel überträgt, der über eine Spielausgleichseinrichtung 9 ein Ventil 6 betätigt. Durch die Kraft der Spielausgleichsvorrichtung 9 wird das Hubbetätigungselement 5 in der Nullhubphase gegen einen Anschlag 8 gedrückt. Eine Feder 7 stellt sicher, dass das Zwischenelement 4 immer an der Kontaktrolle als erstem Führungsbereich 111 des Zwischenelementes 4 und dem ersten Nockenprofil 1 anliegt. In der Grundkreisphase ist zwischen dem zweiten Nockenprofil 2 und der entsprechenden Kontaktrolle als zweitem Führungsbereich 222 des Zwischenelementes 4 Spiel vorhanden. Ein Ventilhub ist nur dann möglich, wenn beide Nockenprofile 1, 2 gleichzeitig mit dem Zwischenelement 4 in Kontakt sind. Üblicherweise wird das Ventilöffnen durch die eine der beiden Nockenwellen erreicht, während die zweite Nockenwelle sich hierbei in der Hubstellung befinden muss. Die Schließbewegung wird dann durch den Übergang von der Hubstellung auf eine Grundkreisphase an der zweiten Nockenwelle mit dem zweiten Nockenprofil 2 erreicht. Durch Phasenverstellung der beiden Nockenwellen mit den beiden Nockenprofilen 1, 2 gegeneinander können der Ventilhub und die Öffnungsdauer variiert werden.

### Erfindungsgemäße Ausführungsformen

Funktionsgleiche Teile sind in sämtlichen Figuren der Zeichnung jeweils mit gleichen Bezugsziffern belegt.

Der Grundaufbau der erfindungsgemäßen Ausführung nach Fig. 2 entspricht demjenigen nach Fig. 1. Der wesentlichste Unterschied besteht darin, dass die Funktion der Feder 7 bei der erfindungsgemäßen Ausführung durch eine dritte Nockenwelle mit einem dritten Nockenprofil 3 übernommen wird. Dieses dritte Nockenprofil 3 bewirkt eine Zwangsführung des ersten Führungsbereiches 111 des Zwischenelementes 4 unter Aufrechterhaltung einer kontinuierlichen Kontaktierung des ersten Führungsbereiches 111 an dem ersten Nockenprofil 1. Das hydraulische Spielausgleichselement 9 presst das Hubbetätigungselement 5 gegen einen einstellbaren Anschlag 8. Je nach Lage der einzelnen Nockenprofile 1 bis 3 zueinander wird das Ventil 6 über das Zwischenelement 4 durch die beiden Nockenwellen mit dem ersten bzw. zweiten Nockenprofil 1, 2 betätigt oder das Zwischenelement 4 wird zwischen den Nockenprofilen 1 und 3 der betreffenden Nockenwellen zwangsgeführt, wobei das Hubbetätigungselement 5 und das Ventil 6 nicht bewegt werden. Zwischen der Nockenwelle mit dem zweiten Nokkenprofil 2 und der Rolle als zweitem Führungsbereich 222 an dem Zwischenelement 4 tritt in dieser Phase Spiel auf.

Bei einer verbesserten Variante nach Fig. 2A kann neben der Rückstellfeder 7 aus dem Stand der Technik auch noch auf einen noch bei der Ausführung nach Fig. 2 entsprechend dem Stand der Technik erforderlichen Anschlag verzichtet werden. Erreicht wird dies bei der Ausführung nach Fig. 2A durch Anordnung der Nockenwelle mit dem dritten Nockenprofil 3 an der Seite des Zwischenelements 4, an der gemeinsam mit dem zweiten Nockenprofil 2 der Führungsbereich 222 kontaktiert werden kann. Ein Anschlag 8 ist bei dieser Ausführung nicht erforderlich.

Bei einer Ausführung nach Fig. 3 werden die drei Nockenprofile 1, 2, 3 konzentrisch an einer gemeinsamen Nockenwelle angeordnet. Um eine Phasenverstellung erreichen zu können, ist das zweite Nockenprofil 2 gegenüber den beiden andere Nockenprofilen 1 und 3, die fest mit der Nockenwelle verbunden sind, phasenverstellbar. Diese Phasenverstellung kann mit den im Stand der Technik hierzu üblichen konstruktiven Maßnahmen erreicht werden. Eine bekannte Ausführungsform besteht beispielsweise darin, die gegeneinander zu verstellenden Nockenprofile auf konzentrisch ineinander angeordneten, gegeneinander verdrehbaren Nockenwellen anzubringen, wozu die äußere Nockenwelle radiale Ausnehmungen für die mit der innenliegenden Welle verbundenen Nockenprofile besitzt.

Bei der Ausführung nach Fig. 3 wird die Stellbewegung der Nockenwelle auf das Zwischenelement 4 übertragen einerseits von dem ersten Nockenprofil 1, das ausschließlich mit dem ersten Führungsbereich 111 des Zwischenelementes zusammenwirkt und über das zweite und dritte Nockenprofil, wobei diese beiden zuletzt genannten Nockenprofile 2, 3 abwechselnd ausschließlich mit dem zweiten Führungsbereich 222 des Zwischenelementes 4 zusammenwirken. Die Zwangssteuerung des Nockenprofiles 1 ist durch die Gestaltung des dritten Nokkenprofils 3 als Komplementärprofil zu dem ersten Nockenprofil 1 gegeben. Bei einer Phasenverschiebung des zweiten Nokkenprofiles 2 gegenüber dem Rest der Nockenwelle mit den Nockenprofilen 1, 3 ergibt sich durch eine geänderte Überlagerung der Nockenprofile eine geänderte Bewegung des Zwischenelementes 4 und damit eine Variation des erzeugten Ventilhubs und der Öffnungsdauer für das Ventil 6. Während einer Ventilöffnungsphase durch die Nockenprofile 1, 2 besteht zwischen dem dritten Nockenprofil 3 und dem Zwischenelement 4 kein Kontakt.

Die Ventilsteuerung nach Fig. 4 besitzt einen grundsätzlich mit der Ausführung nach Fig. 3 vergleichbaren Aufbau. Bei der Ausführung nach Fig. 4 wird jedoch im Gegensatz zu derjenigen nach Fig. 3 die Bewegung der Nockenprofile 1 bis 3 nicht durch Roll- sondern über Gleitkontakte auf das Zwischenelement 4 übertragen. Dieses Zwischenelement 4 ist über eine Kugel-Kalotten-Lagerung 100 mit einem Hubbetätigungselement 5 in Kontakt, durch das das Ventil 6 betätigt wird. Über das Spielausgleichselement 9 wird das aus dem Hubbetätigungselement 5 und dem Zwischenelement 4 bestehende Kraftübertragungssystem spielfrei zwischen dem ersten und dritten Nockenprofil 1, 3 sowie dem Ventil 6 gehalten. Die Konturen der ersten und zweiten Führungsbereiche 111, 222 des Zwischenelementes 4 bei dessen Ausführung nach Fig. 4 sind in den Schnitten nach den Fig. 4A und 4B dargestellt.

Dort ist erkennbar, wie durch die Anordnung der Nockenprofile 1 bis 3 und die Form des Zwischenelementes 4 eine sehr einfache und Bauraum sparende Lösung möglich ist. In Fig. 4A liegt der Kontaktbereich für die Nockenprofile 2 und 3 in einem inneren Abschnitt 11 des Zwischenelementes 5 und findet wechselweise zwischen dem zweiten Nockenprofil 2 (hier Schließnocken) und dem geteilten dritten Nockenprofil 3 (Rückstellnocken) statt. Das geteilte erste Nockenprofil 1 (hier Öffnungsnocken) hat genügend Freigang und kontaktiert das Zwischenelement 4 nicht in dessen zweitem Führungsbereich 222.

In Fig. 4B ist die Anordnung umgekehrt, das geteilte Nockenprofil 1 (hier Öffnungsnocken) betätigt das Zwischenelement 4 in den Außenbereichen 12 und 13, wobei die beiden Nockenprofile 2 und 3 das Zwischenelement 4 nicht berühren.

Die Ausführung nach Fig. 5 entspricht im wesentlichen derjenigen nach Fig. 4 mit dem Unterschied, dass zum einen an den Nockenprofilen 1 bis 3 ein Rollabgriff erfolgt und dass zum anderen das Zwischenelement 4 über eine Achslagerung 101 mit dem Hubbetätigungselement 5 verbunden ist. Die Schnitte in den Fig. 5A, 5B zeigen, dass eine in dem ersten Führungsbereich 111 des Zwischenelementes 4 vorgesehene Rolle 14 abwechselnd mit den nicht dargestellten Nockenprofilen 2 und 3 in Kontakt sein kann. Bei der Ausführung nach Fig. 5B ist ebenfalls erkennbar, wie dort die zweiten Führungsabschnitte 222 des Zwischenelementes 4 als Rollen für einen Rollabgriff ausgebildet sind. Für die Ausführung nach Fig. 5C gilt das Gleiche. Hier sind lediglich die Lager der Rollen anders aus dem Material des Zwischenelementes 4 ausgeformt beziehungsweise gestanzt.

Die Fig. 6 zeigt eine konstruktiv sehr einfache und platzsparende Ventilsteuerung. Das Zwischenelement 4 ist mit einem Stößelbauteil 10 als Spezialausführung eines Hubbetätigungselementes 5 über eine Einstellplatte 17, die beispielsweise aus Keramik ausgebildet sein kann, gleitend in Kontakt. Die Lagerung des Zwischenelementes 4 in Richtung der Achse der Nockenwelle mit den Nockenprofile 1 bis 3 wird durch gegenüberliegende Seitenwände 15 des Zwischenelementes 4 erreicht, indem diese an zugeordneten Basiskörpern der Nockenprofile 1 bis 3 als Widerlager anliegen. Anstelle gegenüberliegender Seitenwände 15 des Zwischenelementes 4 kann das Zwischenelement 4 in einem beliebigen inneren Bereich mit einer zwischen die Nockenprofile als Gegenlager eingreifenden Führungswand ausgebildet sein.

Alternativ zur Spieleinstellung über die Einstellplatte 17 können auch Stößel mit unterschiedlichen Dicken für die Spieleinstellung verwendet werden.

Bei der Ausführung nach Fig. 7 ist der Rollabgriff an den Nockenprofilen 1 bis 3 durch einen Gleitabgriff ersetzt. Die Einstellplatte 17 als Hubbetätigungselement 5 ist dabei direkt zwischen dem Ventil 6 und dem Zwischenelement 4 angeordnet. Der nur als Führungselement dienende Stößel 10 ist über eine elastische Zusatzabstützung 16 spielfrei an der Einstellplatte 17 gehalten.

Die Fig. 10 betrifft eine Ventilsteuerung mit erfindungsgemäßen Elementen für eine Betätigung eines Ventilpaares mit einer geneigt zu einer Nockenwellen-Achse verlaufenden Schwenkachse 19 des Hubübertragungselementes 5. Diese Ventilanordnung wird nachfolgend als "achsverdreht" bezeichnet werden. Eine solche Ventilsteuerung kann durch eine Übertragungseinrichtung erfolgen, die jeweils aus einem Zwischenelement 4 nach einer der Ausführungen in den Fig. 4, 5 sowie insbesondere 8 und einem Hubbetätigungselement 5 gemäß beispielsweise Fig. 8 besteht. Während bei der Ausführung nach Fig. 8 an der gemeinsamen Nockenwelle erfindungsgemäß ein "drittes Nockenprofil 3" vorhanden ist, kann ein solches mit Bezug auf die Vorteile einer solchen Einrichtung bei einer Anwendung bei "achsverdrehten" Ventilen grundsätzlich fehlen wie die Ausführung in Fig. 10 zeigt. Bei Fehlen des erfindungsgemäßen "dritten Nockenprofiles 3" ist zur Sicherstellung eines dauerhaften Kontaktes vom Zwischenelement 4 mit einem Nockenprofil 1, 2 innerhalb der Übertragungseinrichtung zwischen Nockenwelle und Ventilen eine Feder 7 im Sinne des Standes der Technik gemäß Fig. 1 erforderlich. Diese Feder 7 ist bei der Einrichtung nach Fig. 10 vorhanden, jedoch als in der Zeichnung hinter dem Zwischenelement 4 liegend nicht erkennbar. Entscheidend für die Funktion der Einrichtung nach Fig. 10 ist eine Kugel-Kalotten-Lagerung 100 zwischen dem Zwischenelement 4 und dem Hubbetätigungselement 5. Allein durch diese Art der Lagerung können die Betätigungskräfte von einer Nockenwelle auf zwei "achsverdrehte" Ventile übertragen werden. Die Richtungsabweichung kann im extremen Fall bis zu 90° erreichen. Durch die Kugel-Kalotten-Lagerung 100 können die Kippbewegung des Zwischenelementes 4 aufgrund der Nockenbetätigung ebenso wie die Relativbewegung bei dem Ventilhub aufgrund der unterschiedlichen Richtungen der Achsen 18 der Nockenwelle und der Schwenkachse 19 des Zwischenelementes 4 zusammen mit dem Hubbetätigungselement 5 problemlos ausgeglichen werden. Bei der Ausführung nach Fig. 10 kann trotz der unterschiedlichen Achsen 18 und 19 auf eine sonst bei einer solchen "achsverdrehten" Ausrichtung übliche Ventilbrücke verzichtet werden.

Die Ausführung nach Fig. 11 besitzt bezüglich des Zwischenelementes 4 und des Hubbetätigungselementes 5 grundsätzlich den gleichen Aufbau wie die Ausführung nach Fig. 10. Insbesondere ist in Fig. 11 die bei Fehlen des erfindungsgemäßen "dritten Nockenprofiles" entsprechend dem vorbekannten Stand der Technik erforderliche Feder 7 - deren Darstellung in Fig. 10 nicht erkennbar ist - in einer speziellen Form einer Lagerung gezeichnet. Diese Lagerung erfolgt über derart in das Zwischenelement 4 und das Hubbetätigungselement 5 eingeformte Widerlager 21 bzw. 22, dass diese beiden Teile 4, 5 in noch nicht in der Steuerung montiertem Zustand einen transportfähigen Verbund bilden, in dem sie in die Steuerung eingebaut werden können.

Die Ausformung der Widerlager 21, 22 kann derart an insbesondere dem Zwischenelement 4 erfolgen, dass für das Zwischenelement 4 durch das Widerlager 21 gegenüber axialen Seitenwänden 20 eines Schlitzes 23 eine axiale Führung des Zwischenelementes 4 erzielt wird.

Bei der Ausführung nach Fig. 11 ist an dem Zwischenelement 4 ein Anschlag 24 als konzentrisch zur Drehachse des Zwischenelementes 4 geformter Kontaktbereich im Sinne des Anschlages 8 gemäß der Ausführung in den Fig. 1 und 2 vorgesehen, um bei insbesondere einem fehlenden "dritten Nockenprofil" einen automatischen Ventilspielausgleich 9 vorsehen zu können.

Bei den Ausführungen nach den Fig. 10 und 11 können die ersten und zweiten Nockenprofile 1 und 2 gegeneinander phasenverschiebbar sein.

An dieser Stelle wird nochmals ausdrücklich betont, dass die Ausführungsformen mit fehlendem "dritten Nockenprofil" nach den Fig. 10 und 11 lediglich eine Verallgemeinerung der erfindungsgemäßen Ausführung mit "drittem Nockenprofil" nach insbesondere Fig. 8 sind, um darzustellen, welche Vorteile bei einer Nockenwelle mit erstem und zweitem Nockenprofil im Sinne der Erfindung durch den Einsatz eines über eine Kugel-Kalotten-Lagerung 100 mit einem Hubbetätigungselement 5 verbundenen Zwischenelementes 4 bei einer "achsverdrehten" Ventilanordnung grundsätzlich erzielbar sind.

Alle dargestellten Funktionsprinzipien sind nur beispielhaft und können auch beliebig untereinander kombiniert werden.

Das erfindungsgemäße Ventilsteuerungsprinzip ist vorzugsweise für die Betätigung von einem oder mehreren Ventilen mit einem Nockenpaket einsetzbar.

## Patentansprüche

1. Ventilsteuerung zur Betätigung mindestens eines Ventiles (6), insbesondere eines Einlass- oder Auslassventiles eines Verbrennungsmotors, bei der
- das Maß des Ventilhubes des mindestens einen Ventiles (6) einer Überlagerung zweier synchronbewegter Nockenprofile (1, 2) entspricht,
- eines dieser beiden Nockenprofile (1 ; 2) hauptsächlich den Ventilöffnungs- und das andere Nockenprofil (2; 1) hauptsächlich den Ventilschließbereich bestimmt,
- die beiden Nockenprofile (1, 2) gegeneinander phasenverstellbar sind,
- durch die Phasenverschiebung der Ventilhub- und die Öffnungsdauer des mindestens einen Ventiles (6) variiert werden können,
- die beiden Nockenprofile (1; 2) über ein auf ein Hubbetätigungselement (5) des Ventiles (6) einwirkendes Zwischenelement (4) den Ventilhub bestimmen,
- zwei Führungsbereiche des Zwischenelementes (4), nämlich ein erster Führungsbereich (111) ein erstes der beiden Nockenprofile (1) in sämtlichen Drehstellungen kontaktiert, während dies bei dem zweiten Nockenprofil (2) gegenüber dem zweiten Führungsbereich (222) zumindest in einem Teilbereich des Grundkreisbereiches dieses zweiten Nockenprofiles (2) nicht zutrifft,
- durch ein Führungsmittel ein Dauerkontakt des ersten Führungsbereiches (111) des Zwischenelementes (4) an dem ersten Nockenprofil (1) gegeben ist,
**dadurch gekennzeichnet,**
**dass** das Führungsmittel als ein drittes, gegenüber dem ersten Nockenprofil (1) komplementär geformtes und zusammen mit diesem ersten Nockenprofil (1) synchron rotierendes drittes Nockenprofil (3) ausgebildet ist.

2. Ventilsteuerung nach Anspruch 1,
**dadurch gekennzeichnet,**
**dass** alle drei Nockenprofile (1, 2, 3) grundkreiskonzentrisch auf einer gemeinsamen Verstell-Nockenwelle angeordnet sind.

3. Ventilsteuerung nach Anspruch 2,
**dadurch gekennzeichnet,**
**dass** ausschließlich das zweite Nockenprofil (2) phasenverstellbar ist.

4. Ventilsteuerung nach Anspruch 2 oder 3,
**dadurch gekennzeichnet,**
**dass** das Zwischenelement (4) die Nockenwelle mit den Nockenprofilen (1 bis 3) von außen V-förmig mit an den Enden vorgesehenen ersten und zweiten Führungsbereichen (111, 222) umgreift, wobei das erste Nockenprofil (1) ausschließlich den ersten Führungsbereich (111) ständig kontaktiert und das zweite und dritte Nockenprofil ausschließlich den zweiten Führungsbereich (222) abwechselnd zueinander kontaktieren.

5. Ventilsteuerung nach einem der Ansprüche 2 bis 4,
**dadurch gekennzeichnet,**
**dass** lediglich ein einziger zweiter Führungsbereich (222) zur abwechselnden Führung des zweiten und dritten Nockenprofils (2, 3) vorgesehen ist.

6. Ventilsteuerung nach einem der Ansprüche 2 bis 5,
**dadurch gekennzeichnet,**
**dass** das Zwischenelement (4) gegenüber dem Hubbetätigungselement (5) linear verschiebbar gelagert ist.

7. Ventilsteuerung nach einem der Ansprüche 2 bis 6,
**dadurch gekennzeichnet,**
**dass** das Zwischenelement (4) gegenüber dem Hubbetätigungselement (5) um eine Achse schwenkbar gelagert ist.

8. Ventilsteuerung nach einem der Ansprüche 2 bis 6,
**dadurch gekennzeichnet,**
**dass** das Zwischenelement (4) über eine Kugel-Kalotten-Lagerung (100) mit dem Hubbetätigungselement (5) verbunden ist.

9. Ventilsteuerung nach einem der Ansprüche 2 bis 8,
**dadurch gekennzeichnet,**
**dass** zumindest der Basiskörper eines der Nockenprofile (1 bis 3) als für das Zwischenelement (4) in Richtung der Drehachse der Nockenprofile (1 bis 3) dienendes axiales Führungslager ausgebildet ist.

10. Ventilsteuerung nach einem der Ansprüche 2 bis 9,
**dadurch gekennzeichnet,**
**dass** mindestens eines der Nockenprofile (1 bis 3) zweigeteilt in der Form von zwei in einem bestimmten Abstand befindlichen schmalen Nockenstegen ausgeführt ist.

11. Ventilsteuerung nach Anspruch 10,
**dadurch gekennzeichnet,**
**dass** mindestens eines der übrigen Nockenprofile (1 bis 3) zwischen den beiden schmalen Nockenstegen angeordnet ist.

12. Ventilsteuerung nach einem der vorhergehenden Ansprüche,
**dadurch gekennzeichnet,**
**dass** zum Spielausgleich ein hydraulisches Ventilausgleichselement (9) mit dem Hubbetätigungselement (5) des Ventiles (6) zusammenwirkt.

13. Ventilsteuerung nach einem der Ansprüche 2 bis 12,
**dadurch gekennzeichnet,**
**dass** das Zwischenelement (4) ein aus Blech geformter Hebel ist, der im Schnitt W- beziehungsweise treppenförmig ausgeführt ist, um neben der notwendigen Steifigkeit den Freigang für die jeweils nicht in Eingriff befindlichen Nockenprofile (1 - 3) sicherzustellen.

## Claims

1. A valve control for actuation of at least one valve (6), in particular an intake valve or an exhaust valve of an internal combustion engine, in which
- the measure of the valve lift of the at least one valve (6) corresponds to superimposing two cam profiles (1, 2) moving in synchronization,
- one of these two cam profiles (1; 2) determines mainly the valve opening range and the other cam profile (2; 1) determines mainly the valve closing range,
- the two cam profiles (1, 2) are mutually phase-variable,
- the valve lift period and the opening period of the at least one valve (6) can be varied through the phase displacement,
- the two cam profiles (1; 2) determine the valve lift via an intermediate element (4) acting on a lift actuating element (5) of the valve (6),
- intermediate element (4), namely a first guide area (111) comes in contact with a first of the two cam profiles (1) in all rotational positions, whereas this is not the case with the second cam profile (2) with respect to the second guide area (222) at least in a partial area of the basic circular area of this second cam profile (2),
- constant contact of the first guide area (111) of the intermediate element (4) on the first cam profile (1) is given by a guide means,
**characterized in that**
the guide means is designed as a third cam profile (3) which rotates in synchronization with the first cam profile (1) and has a complementary shape in comparison with the first cam profile (1).

2. The valve control according to Claim 1,
**characterized in that**
all three cam profiles (1, 2, 3) are arranged so they are concentric on a basic circle on a common adjusting camshaft.

3. The valve control according to Claim 2,
**characterized in that**
only the second cam profile (2) is phase variable.

4. The valve control according to Claim 2 or 3,
**characterized in that**
the intermediate element (4) surrounds the camshaft with the cam profiles (1 through 3) from the outside in a V-shape with first and second guide areas (111, 222) which are provided on the ends, whereby the first cam profile (1) is constantly in contact only with the first guide area (111) and the second and third cam profiles are in contact exclusively with the second guide area (222) in alternation with one another.

5. The valve control according to one of Claims 2 through 4,
**characterized in that**
only a single second guide area (222) is provided for alternating guidance of the second and third cam profiles (2, 3).

6. The valve control according to one of Claims 2 through 5,
**characterized in that**
the intermediate element (4) is mounted to be linearly displaceable with respect to the lift actuating element (5).

7. The valve control according to one of Claims 2 through 6,
**characterized in that**
the intermediate element (4) is mounted so that it is pivotable about an axis with respect to the lift actuating element (5).

8. The valve control according to one of Claims 2 through 6,
**characterized in that**
the intermediate element (4) is connected to the lift actuating element (5) via a universal ball joint bearing (100).

9. The valve control according to one of Claims 2 through 8,
**characterized in that**
at least the base body of one of the cam profiles (1 through 3) is designed as an axial guide bearing which serves for the intermediate element (4) in the direction of the axis of rotation of the cam profiles (1 through 3).

10. The valve control according to one of Claims 2 through 9,
**characterized in that**
at least one of the cam profiles (1 through 3) is designed in two parts in the form of two narrow cam webs at a certain distance.

11. The valve control according to Claim 10,
**characterized in that**
at least one of the other cam profiles (1 through 3) is arranged between the two narrow cam webs.

12. The valve control according to one of the preceding claims,
**characterized in that**
a hydraulic valve compensating element (9) cooperates with the life actuation element (5) of the valve (6) for compensation of play.

13. The valve control according to one of Claims 2 through 12,
**characterized in that**
the intermediate element (4) is a lever shaped out of sheet metal and designed in the form of a W and/or stair steps as seen in cross section in order to ensure clearance for the cam profiles (1 through 3) which are not in engagement in addition to ensuring the required stiffness.

## Revendications

1. Commande de soupape pour l'actionnement d'au moins une soupape (6), en particulier d'une soupape d'entrée ou de sortie d'un moteur à combustion, sur lequel
- la dimension de la course de soupape de la au moins une soupape (6) correspond à une superposition de deux profils de came (1, 2) déplacés de façon synchrone,
- l'un de ces deux profils de came (1 ; 2) détermine principalement la plage d'ouverture de soupape et l'autre profil de came (2 ; 1) principalement la plage de fermeture de soupape,
- les deux profils de came (1, 2) sont réglables en phase l'un par rapport l'autre,
- la durée de levée de soupape et la durée d'ouverture de la au moins une soupape (6) peuvent être modifiées par le décalage de phase,
- les deux profils de came (1 ; 2) déterminent la course de soupape au moyen d'un élément intermédiaire (4) agissant sur un élément d'actionnement de levée (5) de la soupape (6),
- deux zones de guidage de l'élément intermédiaire (4), à savoir une première zone de guidage (111) entre en contact avec l'un des deux profils de came (1) dans toutes les positions d'orientation, alors que ceci n'est pas le cas avec le deuxième profil de came (2) par rapport à la deuxième zone de guidage (222) tout du moins dans une zone partielle de la zone du cercle de base de ce second profil de came (2),
- par un moyen de guidage, on a un contact permanent de la première zone de guidage (111) de l'élément intermédiaire (4) sur le premier profil de came (1),
**caractérisée en ce que**
le moyen de guidage est conçu comme un troisième profil de came (3) formé de façon complémentaire par rapport au premier profil de came (1) et tournant de façon synchrone en même temps que ce premier profil de came (1).

2. Commande de soupape selon la revendication 1,
**caractérisée en ce que**
l'ensemble des trois profils de came (1, 2, 3) est disposé de façon concentrique sur un cercle de base sur un arbre à cames de déplacement commun.

3. Commande de soupape selon la revendication 2,
**caractérisée en ce que**
exclusivement le second profil de came (2) est réglable en phase.

4. Commande de soupape selon la revendication 2 ou 3,
**caractérisée en ce que**
l'élément intermédiaire (4) entoure l'arbre à cames avec les profils de came (1 à 3) par l'extérieur en forme de V avec les première et seconde zones de guidage (111, 222) prévues sur les extrémités, le premier profil de came (1) étant en contact constamment exclusivement avec la première zone de guidage (111) et les second et troisième profils de came étant en contact de façon alternative exclusivement avec la seconde zone de guidage (222).

5. Commande de soupape selon l'une quelconque des revendications 2 à 4,
**caractérisée en ce que**
seulement une unique seconde zone de guidage (222) est prévue pour le guidage alternatif des second et troisième profils de came (2, 3).

6. Commande de soupape selon l'une quelconque des
revendications 2 à 5,
**caractérisée en ce que**
l'élément intermédiaire (4) est logé de façon coulissante dans le sens linéaire par rapport à l'élément d'actionnement de levée (5).

7. Commande de soupape selon l'une quelconque des
revendications 2 à 6,
**caractérisée en ce que**
l'élément intermédiaire (4) est logé de façon pivotante autour d'un axe par rapport à l'élément d'actionnement de levée (5).

8. Commande de soupape selon l'une quelconque des
revendications 2 à 6,
**caractérisée en ce que**
l'élément intermédiaire (4) est relié à l'élément d'actionnement de levée (5) au moyen d'un logement à calotte sphérique (100).

9. Commande de soupape selon l'une quelconque des
revendications 2 à 8,
**caractérisée en ce que**
au moins le corps de base de l'un des profils de came (1 à 3) est conçu comme un palier de guidage axial servant pour l'élément intermédiaire (4) en direction de l'axe de rotation des profils de came (1 à 3).

10. Commande de soupape selon l'une quelconque des
revendications 2 à 9,
**caractérisée en ce que**
au moins l'un des profils de came (1 à 3) est divisé en deux et est conçu sous la forme de deux barrettes de came étroites et se trouvant à une certaine distance.

11. Commande de soupape selon la revendication 10,
**caractérisée en ce que**
au moins l'un des autres profils de came (1 à 3) est disposé entre les deux barrettes de came étroites.

12. Commande de soupape selon l'une quelconque des revendications précédentes,
**caractérisée en ce que**
un élément hydraulique de compensation de soupape (9) agit conjointement avec l'élément d'actionnement de levée (5) de la soupape (6) pour la compensation du jeu.

13. Commande de soupape selon l'une quelconque des revendications 2 à 12,
**caractérisée en ce que**
l'élément intermédiaire (4) est un levier formé en tôle qui est conçu en forme de W ou d'escalier vu en coupe, afin de garantir, parallèlement à la rigidité nécessaire, l'accès libre aux profils de came (1 - 3) qui ne se trouvent respectivement pas en prise.
